# EUROPÄISCHE PATENTSCHRIFT

(11) **EP 0 830 264 B1**
(45) Veröffentlichungstag und Bekanntmachung des Hinweises auf die Patenterteilung: **03.11.1999**
(21) Anmeldenummer: 96920687.9
(22) Anmeldetag: 04.06.1996
(51) Int. Cl.: B60J 1/17

(54) **VORRICHTUNG ZUM VERBINDEN EINES ARMFENSTERHEBERS MIT DER VERSCHIEBBAREN FENSTERSCHEIBE EINES KRAFTFAHRZEUGS**
DEVICE FOR LINKING A WINDOW LIFTER ARM TO THE MOVABLE WINDOW PANE OF A MOTOR VEHICLE
DISPOSITIF POUR RELIER UN BRAS LEVE-VITRE A LA VITRE MOBILE DE LA FENETRE D'UN VEHICULE A MOTEUR

(30) Priorität: 09.06.1995 DE 19521121
(43) Veröffentlichungstag der Anmeldung: 25.03.1998
(73) Patentinhaber: Brose Fahrzeugteile GmbH & Co. KG, 96450 Coburg (DE)
(72) Erfinder: SCHUST, Gerhard, D-96279 Weidhausen (DE); LANGE, Gabriele, D-96364 Marktrodach (DE); ELMS, Daryl, Staffordshire 378 3XZ (GB)
(74) Vertreter: Müller, Wolfram Hubertus, Dipl.-Phys.
(86) Internationale Anmeldenummer: DE9601049
(87) Internationale Veröffentlichungsnummer: WO9641726

(56) Entgegenhaltungen:
- DE-A- 3 608 446
- GB-A- 2 287 743
- US-A- 3 282 013
- US-A- 4 475 314
- US-A- 4 848 032
- US-A- 5 101 596
- PATENT ABSTRACTS OF JAPAN Vol. 18, No. 592 (M-1702) 11 November 1994 & JP,A,06 221052 (DAIHATSU MOTOR CO) 09 August 1994
- PATENT ABSTRACTS OF JAPAN Vol. 18, No. 438 (M-1656) 16 August 1994 & JP,A,06 135228 (HONDA MOTOR CO) 17 Mai 1994

## Beschreibung

Die Erfindung betrifft eine Vorrichtung zum Verbinden eines Armfensterhebers mit der verschiebbaren Fensterscheibe eines Kraftfahrzeugs gemäß dem Oberbegriff des Anspruchs 1.

Aus der DE-31 08 244 A1 ist eine schnappbare Verbindungsvorrichtung zwischen einer Fensterscheibe eines Kraftfahrzeugs und einem Scheibenheber bekannt, die aus zwei miteinander verbundenen kanalartigen Profilen besteht, von denen das eine einen Bereich der Scheibenunterkante umschließt und dort befestigt ist. Das andere nach unten offene Profil trägt an seinen Enden nach innen gerichtete Haken, die mit Vorsprüngen von Winkelelementen der Hebervorrichtung in Eingriff treten können, wodurch eine formschlüssige Verbindung erreichbar ist. Das Einschnappen der Verbindungselemente wird durch das Verfahren der Fensterscheibe gegen die obere Anschlagposition erzwungen, wodurch gleichzeitig ein selbsttätiges Ausrichten der Fensterscheibe in der Rahmenkonstruktion erfolgt und zusätzliche Handgriffe während der Montage nicht notwendig sind.

Da jedoch das profilartige Kupplungselement an der Scheibenunterkante vormontiert werden muß, führt der damit verbundene Dickenaufbau regelmäßig zu einer erschwerten Einführung der Fensterscheibe in den Türschacht. Wegen der notwendigerweise fehlenden Dichtung in diesem Bereich kommt es während der Montage immer wieder zu Beschädigungen des Lackes. Ein weiteres Problem können die im Schnappbereich der Kupplungselement erforderlichen minimalen Toleranzen darstellen, um Umschaltgeräuschen beim Betrieb des Fensterhebers vorzubeugen.

Eine der voranstehenden Ausführungsform sehr ähnliche Variante mit gleichartigen Nachteilen ist aus dem Dokument JP-A 6-135228 bekannt. Die an der Unterkante der Fensterscheibe befestigten Elemente besitzen an ihren freien Enden konische, widerhakenförmige Bereiche, denen U-profilartige Verbindungselemente des Fensterhebers zugeordnet sind. Sie weisen außerdem Einführungsschrägen auf, mit denen die konischen Bereiche der an der Fensterscheibe befestigten Elemente in Eingriff treten können. Beim Zusammenführen der Verbindungselemente werden die Schenkel der U-Profile elastisch gespreizt. Nach Abschluß der Montage übergreifen an den freien Enden der U-Profile vorgesehene, nach innen gerichtete Haken die Vorsprünge der konischen, widerhakenförmigen Bereiche der anderen Elemente. Von Nachteil ist jedoch, daß der von der Scheibenkante abkrakende Teil des an der Fensterscheibe befestigten Verbindungselements den theoretisch ausführbaren Hub verkürzt.

Aus der DE 29 23 039 C2 ist eine im Bereich der Unterkante der Fensterscheibe durch Kleben befestigte Hebeschiene bekannt, in deren unteren als C-Profil ausgeführten Teil die Gleiter der Hebelarme eines Kreuzarm-Fensterhebers verschieblich geführt sind. Die Verbindung des Fensterhebers mit der Fensterscheibe erfolgt mittels Schraubverbindungen. Auch die Montage dieser Heberschiene ist außerhalb der Tür vorgesehen.

Die US-C-4,866,895 beschreibt eine Verbindungsvorrichtung mit einem einstückigen Kunststoffteil, das im Bereich der Scheibenunterkante und mittels eines Scheibenloches clipsbar angebracht werden kann. Dieses Kunststoffteil trägt auf beiden Seiten federnde Flügel, denen Aussparungen der Heberschiene zugeordnet sind, in die die Flügel nach Beendigung der Montage einrasten. Der Nachteil dieser Lösung besteht in der vergleichsweisen geringen Belastbarkeit der Verbindungsvorrichtung, da der Kunststoff bei höheren Temperaturen zum Fließen neigt und somit nur geringe Abzugskräfte übertragen kann.

Die aus der JP-A-6-221052 bekannte Verbindungsvorrichtung ist ebenfalls ein Kunststoffteil, das mittels eines Scheibenloches im Bereich der Scheibenunterkante clipsbar befestigt werden kann. Die Befestigung der Heberschiene erfolgt durch eine Schraube, die durch das Kunststoffteil sowie das Scheibenloch geschraubt wird. Diese Lösung weist den Nachteil auf, daß eine Justierung der Fensterscheibe während ihrer Montage über die Verbindungselemente nicht möglich ist.

Bei der aus der US-A-3 282 013 bekannten Vorrichtung weist die Fensterscheibe mehrere Löcher auf, durch die hindurch die Scheibe mittels Bolzen formschlüssig mit einer Führungs schiene verbunden ist. Diese bekannte Vorrichtung zum Verbinden eines Fensterhebers mit einer Fenstersheibe stimmt in ihrer Funktion weitgehend mit der aus der JP-A-62-21052 bekannten Vorrichtung überein, und sie weist auch die gleichen Nachteile auf.

Der Erfindung liegt die Aufgabe zugrunde, eine Vorrichtung zum Verbinden eines Armfensterhebers mit der verschiebbaren Fensterscheibe eines Kraftfahrzeugs zu entwickeln, die mit einfachen Mitteln die Montage und die gleichzeitige Justage einer Fensterscheibe innerhalb der Fahrzeugtür erlaubt, wobei die Fensterscheibe keinerlei vormontierte Anbauteile tragen soll.

Erfindungsgemäß wird die Aufgabe durch die kennzeichnenden Merkmale des Patentanspruchs 1 gelöst.

Danach sind am Führungsprofil nicht nur die Führungskanäle oder Führungskulissen angeformt, mit denen die an den Enden der Hebel befestigten Gleiter oder Rollen in formschlüssiger, verschieblicher Verbindung stehen, es sind zusätzlich wenigstens zwei zueinander beabstandete Klemmbereiche einstückig integriert. Dem Klemmbereich ist eine separate Klemmbacke sowie ein Spannmittel, vorzugsweise eine Schraube, zugeordnet. Zwischen die Klemmbereiche des Führungsprofils und die separaten Klemmbacken wird die Fensterscheibe eingeführt, bis deren Kante gegen zugeordnete Anschläge stößt. Nach dem Verspannen der Verbindungsvorrichtung ist die Fensterscheibe reibschlüssig befestigt.

Das Führungsprofil kann, ebenso wie die separaten Klemmbacken, beispielsweise aus Stahl als Stanz-/Prägeteil ausgeführt sein. In diesem Fall wird in den Spalt zwischen dem Klemmbereich und der Klemmbacke ein elastisches Material mit einem hohen Reibungskoeffizienten angeordnet, das die Scheibenkante in diesem Bereich beidseitig umschließt. Hierzu hat sich Gummi als besonders praktikabel erwiesen. Das Führungsprofil kann aber auch als Kunststoffteil ausgebildet sein, wobei zumindest die Klemmbereiche in Outsert-Technik ausgeführt sein sollten, um die auftretenden Kräfte übertragen zu können.

Eine einfache und sichere Montage ist dann gewährleistet, wenn die führungsschienenseitige Klemmbacke, die direkt auf der Oberfläche der Fensterscheibe aufliegt, über die Kontur der übrigen Bereiche oberhalb der Anschläge des Führungsprofils hervortritt. So wird vermieden, daß das Führungsprofil außerhalb der Klemmbereiche mit der seitlichen Scheibenfläche in Kontakt treten kann, was die Gefahr eines Scheibenbruches oder einer nicht sachgemäßen Befestigung stark vermindert. Falls es wichtig ist, eine Scheibenbefestigung mit möglichst geringem Dickenaufbau zu gewährleisten, so sollten die Klemmbereiche des Führungsprofils oberhalb des Führungsbereichs angeformt sein. Dadurch gelingt es, den Führungsbereich zumindest teilweise unterhalb der Scheibenkante zu plazieren.

Bei der Anbindung einer Fensterscheibe mit einer durchgehend geraden horizontalen Kante verläuft die von den Stützstellen zwischen Führungsprofil und Klemmbacken sowie den Stützstellen zwischen Fensterscheibe und Führungsprofil bzw. Klemmbacken gebildeten Klemmachse, auf der auch die Spannschraube liegt, im wesentlichen vertikal. Die bezeichnete Klemmachse kann aber auch im wesentlichen horizontal verlaufen, wenn die Kontur der Fensterscheibe, an die das Führungprofil angebunden werden soll, vertikal verläuft. Bei einem Beschnitt der unteren Scheibenkante, der einen zur Befestigung geeigneten Fortsatz zur Verfügung stellt, kann eine derartige Anbindung ohne Verlust an Hubhöhe erfolgen.

Eine weitere Vorzugsvariante der Erfindung sieht für einen Kreuzarm-Fensterheber vor, nur den Klemmbereich am Rand des Führungsprofils anzuordnen, der auf der Seite der Führungskulisse für einen Gleiter eines Hebelarms bzw. - beim Vorhandensein von zwei Führungskulissen - auf der Seite der längeren Führungskulisse liegt. Der zweite Klemmbereich ist zwischen der Führungskulisse und dem Gelenkpunkt des anderen Hebelarms bzw. zwischen den beiden Führungskulissen angeordnet. Dadurch wir die Länge der erfindungsgemäßen Verbindungsvorrichtung auf das unbedingt erforderliche Maß beschränkt.

Zur Gewährleistung einer vereinfachten Montage der Fensterscheibe während ihrer Montage trägt das Führungsprofil eine in Verschieberichtung der Fensterscheibe wirkende Feder, wobei die Feder einen möglichst großen Abstand vom Schwerpunkt der Fensterscheibe haben sollte. Die Feder bildet einen der beiden Auflagepunkte für die Scheibenkante und wird vom dort auftretenden Scheibengewicht nicht bzw. nicht so stark deformiert, daß die Scheibenkante im Anschlag liegt.

Die konstruktive Gestaltung des Fensterhebersystems ist zur Geltendmachung der gewünschten Vorteile der Feder derart vorzunehmen, daß die über der Feder liegende Scheibenkontur vor der an der anderen Seite liegenden Kontur in den Fensterrahmen einfährt. Bei einer weiteren Erhöhung des Druckes wird die Feder zunehmend deformiert bis auch die Scheibenkontur der anderen Seite am Rahmen anliegt. Anschließend können die Klemmverbindungen verspannt werden, was den Montage- und Justageprozeß abschließt. Der Federweg ist entsprechend der erwartenden Toleranzen vorzuwählen.

Vorzugsweise wird die Feder unmittelbar im Klemmbereich angeordnet. Sie kann beispielsweise als Blattfeder ausgebildet und auf speziellen Ausstellungen des Führungsprofils befestigt sein, wobei die Ausstellungen gleichzeitig als Endanschlag dienen. Es besteht aber auch die Möglichkeit, die Feder in den Basisbereich eines U-förmigen Gummielements zu intregrieren, das die Scheibenunterkante umgreift und am Führungsprofil abgestützt ist.

Nachfolgend wird die Erfindung anhand von Ausführungsbeispielen sowie den dargestellten Figuren näher erläutert. Es zeigen:
- Figur 1: eine Explosivdarstellung einer Variante der erfindungsgemäßen Verbindungsvorrichtung mit einem Kreuzarm-Fensterheber;
- Figur 2: eine vergrößerte Darstellung der Verbindungsvorrichtung bei um 180° gedrehter Ansicht;
- Figur 3a: eine schematische Darstellung einer Verbindungsvorrichtung mit horizontal verlaufender Klemmachse und einer Fensterscheibe mit Befestigungsflügel;
- Figur 3b: eine Verbindungsvorrichtung gemäß Figur 3a nach Abschluß der Montage und
- Figur 4: eine Ansicht einer Verbindungsvorrichtung mit zwei Führungskulissen und einem Gleiter, der in eine in Abzugsrichtung verlaufende Führungsschiene eingreift.

Die nachfolgend beschriebenen Ausführungsbeispiele beziehen sich zwar ausschließlich auf Kreuzarm-Fensterheber, die erfindungsgemäße Verbindungsvorrichtung ist jedoch auch für einen Einarm-Fensterheber anwendbar. Lediglich der schon beschriebene Einsatz eines Federelements zum Zwecke der selbsttätigen Justierung der Fensterscheibe in einem Türrahmen ist bei einem Einarm-Fensterheber nicht zweckmäßig.

Gemäß der Ausführungsform der erfindungsgemäßen Verbindungsvorrichtung von Figur 1 und 2 besteht diese aus einem Führungsprofil 1 mit einem Führungskanal 11 für den Gleiter 110 des einen Hebelarms 6a und einer Lagerbuchse 12 für den Lagerbolzen 120 des anderen Hebelarms 6b, zwei separaten Klemmbacken 2, denen einstückig an das Führungsprofil 1 angeformte Klemmbereich 10a, 10b zugeordnet sind, und Schrauben 15 zum Verspannen der Klemmbacken 2 und Klemmbereiche 10a, 10b. Außerdem sind noch Profilgummis 3 vorgesehen, die zwischen den Klemmbereichen 10a, 10b und den Klemmbacken 2 lagern und auf deren obere freien Enden aufgesteckt werden.

Das dargestellte Führungsprofil 1 ist ein einstückiges Stanz-/Prägeteil aus Stahl und integriert neben den schon genannten Funktionsbereichen 10a, 10b, 11, 12 auch die Anschläge 13, 14 für die Scheibenkante sowie die Ösen 121, die im Zusammenwirken mit den Nasen 21 eine Verdrehsicherung für die separaten Klemmbacken 2 bilden. Während der Anschlag 13 als Prägebereich des Führungsprofils 1 ausgebildet ist, besteht der Anschlag 14 aus einem Paar von Fahnen, die aus dem Material in Richtung der separaten Klemmbacke 2 herausgebogen sind und den Klemmbereich 10b beidseitig flankieren. Sie dienen gleichzeitig zur Halterung der in Richtung Fensterscheibe gewölbten Blattfeder 4, die nun ihrerseits als Anschlag für die Scheibenunterkante dient.

Oberhalb der Anschläge 13, 14 gibt es keinen Bereich des Führungsprofils 1, der weiter in Richtung der separaten Klemmbacken 2 hervorsteht, als die Klemmbereiche 10a, 10b. Durch die Verwendung von Profilgummis 3, deren Innenflächen 31, 32 auf die Fensterscheibe als Klemmflächen einwirken, liegt die tatsächliche Klemmfläche also vor allen übrigen Bereichen des Führungsprofils 1. Dadurch wird sichergestellt, daß die Fensterscheibe ausschließlich in den dafür vorgesehenen Klemmbereich 10a, 10b eingeklemmt wird. Undefinierte Kontakte mit dem Führungsprofil 1 könnten zu Montagefehlern oder sogar zum Bruch der Fensterscheibe führen.

Auch die separaten Klemmbacken 2 sind als Prägeteile ausgeführt und besitzen eine vorgesetzte Klemmfläche 20. Zwischen der Nase 21 und der Klemmfläche 20 ist eine Mutter 215 (Schweißmutter oder Einpreßmutter) angeordnet, in deren Gewindeöffnung 200 die Schraube 15 eingedreht wird, wobei sie die Öffnung 100 unterhalb des Klemmbereichs 10a, 10b durchgreift. Beim Anziehen der Schraubverbindung 15, 215 stützt sich die Klemmbacke 2 im Bereich ihrer Nase 121 am Führungsprofil 1 ab. Andererseits werden die Klemmbereiche 10a, 10b und 20 unter Zwischenlegung des Profilgummis 3 auf die Oberflächen der (nicht dargestellten) Fensterscheibe angepreßt. Der von Klemmbereichen 10, 20 und der Schraube 15 bzw. der Mutter 215 und der Öse 121 bzw. der Nase 21 gebildeten Klemmachse ist eine im wesentlichen orthogonal dazu verlaufende Scheibenkante zugeordnet, an der die Klemmbefestigung erfolgen soll.

Der Kreuzarm-Fensterheber, bestehend aus der Grundplatte 62, einer darauf montierten Motor-Getriebe-Einheit 63, deren (nicht sichtbares) Antriebsritzel in die Verzahnung eines ebenfalls auf der Grundplatte 62 im Drehgelenk 600 schwenkbar befestigten Zahnsegments 61 eingreift. Das Zahnsegment 61 steht in fester Verbindung mit dem Hebelarm 6a, dessen gegenüberliegendes Ende auf einem Bolzen 111 einen Gleiter 110 trägt, der verschieblich im Führungskanal 11 lagert, wobei der den Gleiter 110 tragenden Bolzen 111 die Kulisse 11a durchgreift. Im Drehgelenk 60 lagert der andere Hebelarm 6b, dessen Gleiter 550 einerseits im Führungskanal 55 der Führungsschiene 5 lagert, und den Bolzen 120 andererseits in der Lagerbuchse 12 des Führungsprofils 1 arretiert.

Die Figuren 3a und 3b zeigen in schematischer Darstellung eine Erfindungsvariante mit einer Klemmachse (gebildet von den Teilen bzw. Bereichen 21', 121' und 15' und 10',20'), die in der Längsachse des Führungsprofils 1', also horizontal verläuft. Den Klemmbereichen 10'a, 10'b, 20' sind vertikal verlaufende Kanten 71 des Befestigungsflügels 70 zugeordnet, der sich an der Fensterscheibe 7 nach unten erstreckt. Abgesehen von den um 90° gedrehten Klemmachsen entspricht das Führungsprofil 1' dem in den Figuren 1 und 2 beschriebenen Führungsprofil 1. Auch hier ist der Klemmbereich 10'b zwischen dem Führungskanal 11' und der Lagerbuchse 12' und der zweite Klemmbereich 10'a am gegenüberliegenden Ende des Führungsprofils 1' angeordnet.

Auch die Feder (Feder 4 in Figur 1 und 2), die die Fensterscheibe 7 um einen vorgewählten Betrag anhebt und beim Einfahren der Fensterscheibe 7 in den Türrahmen solange deformiert wird, bis die ideale Scheibenposition erreicht, kann hier zum Einsatz kommen. Erst dann werden die Spannmittel (Schrauben 15') angezogen.

Die Erfindungsvariante von Figur 4 zeigt eine Verbindungsvorrichtung mit zwei Führungsbereichen 11''a, 11''b, zwischen denen der Klemmbereich 10''b angeordnet ist. Der andere Klemmbereich 10''a steht mit einem Gleiter 9 in Verbindung, der formschlüssig und verschiebbar in eine sich entlang des Verschiebeweges der Fensterscheibe 7 erstreckende Führungsschiene 8 eingreift. So wird die Kinematik des Scheibenabzugs nicht vom Kreuzarm-Fensterheber, sondern von der Führungsschiene 8 bestimmt. In der obersten Scheibenposition befindet sich der Bolzen 120'' des Hebelarms 6b am linken Anschlag der Kulisse 11''b und verschiebt sich in Richtung des rechten Anschlags, wenn die Fensterscheibe 7 in die untere Position gefahren wird.

### Bezugszeichenliste

- 1: Führungsprofil
- 1': Führungsprofil
- 1'': Führungsprofil
- 10: Klemmbereich
- 10a: Klemmbereich
- 10'a: Klemmbereich
- 10''a: Klemmbereich
- 10b: Klemmbereich
- 10'b: Klemmbereich
- 10'b: Klemmbereich
- 11: Führungskanal
- 11': Führungskanal
- 11a: Führungsbereich, Kulisse
- 11'a: Führungsbereich, Kulisse
- 11''a: Führungsbereich, Kulisse
- 11''b: Führungsbereich, Kulisse
- 12: Lagerbuchse/Lagerstelle
- 12': Lagerbuchse/Lagerstelle
- 13: Anschlag
- 14: Anschlag, Materialausstellung
- 15: Spannmitel, Schraube
- 15': Spannmittel, Schraube
- 100: Öffnung für Schraube
- 110: Gleiter
- 111: Bolzen
- 120: Lagerbolzen
- 121: Öse
- 121': Ose
- 2: Klemmbacke
- 2': Klemmbacke
- 2'': Klemmbacke
- 20: Klemmfläche
- 20': Klemmfläche
- 21: Nase
- 21': Nase
- 200: Gewindeöffnung
- 215: Mutter
- 3: Profilgummi
- 31: Innenfläche
- 32: Innenfläche
- 4: Blattfeder
- 5: Führungsschiene
- 55: Führungskanal
- 550: Gleiter
- 6a: Hebelarm
- 6b: Hebelarm
- 60: Drehgelenk
- 600: Drehgelenk
- 61: Zahnsegment
- 62: Grundplatte
- 63: Motor-Getriebe-Einheit
- 7: Fensterscheibe
- 70: Befestigungsflügel
- 71: Kante
- 8: Führungsschiene
- 9: Gleiter

## Patentansprüche

1. Vorrichtung zum Verbinden eines Armfensterhebers mit der verschiebbaren Fensterscheibe (7) eines Kraftfahrzeugs, unter Verwendung eines im Bereich der Scheibenkante (71) befestigten Führungsprofils (1,1',1''), in welchem der Gleiter (110) wenigstens eines um eine Achse schwenkbaren Hebelarms (6a) verschiebbar lagert und an dem wenigstens zwei zueinander beabstandete Klemmbereiche (10a, 10b, 10'a, 10'b, 10''a, 10''b) die auf der einen Seite der Fensterscheibe (7) aufliegen, einstückig angeformt sind,
**dadurch gekennzeichnet**, daß
a) am Führungsprofil (1, 1', 1'') wenigstens zwei zueinander beabstandete Anschläge (13, 14) einstückig angeformt sind, die während der Montage mit der Unterkante der Fensterscheibe (7) in Eingriff treten,
b) jedem Klemmbereich (10a, 10b, 10'a, 10'b, 10''a, 10''b) eine separate Klemmbacke (2, 2', 2'') zugeordnet ist, die auf der anderen Seite der Fensterscheibe (7) aufliegt,
c) die Klemmbereiche (10a , 10b, 10'a, 10'b, 10''a, 10''b) und die Klemmbacken (2, 2', 2'') durch Spannmittel (15, 15', 215) mit der Fensterscheibe (7) verspannt sind und
d) die separaten Klemmbacken (2, 2' 2'') sich einerseits am Führungsprofil (1, 1' 1'') und andererseits an der Fensterscheibe (7) abstützen, wobei das Spannmittel (15, 15') zwischen den beiden Stützstellen (20, 21 bzw. 10, 121) angreift.

2. Vorrichtung nach Anspruch 1, **dadurch gekennzeichnet**, daß die Klemmbereiche (10a, 10b) des Führungsprofils (1) über die Kontur der übrigen Bereiche des Führungsprofils (1) oberhalb der Anschläge (13, 14) in Richtung der gegenüberliegenden Klemmbacken 2 erhaben hervortreten.

3. Vorrichtung nach Anspruch 1, **dadurch gekennzeichnet**, daß jeder Klemmbereich (10a, 10b, 10'a, 10'b, 10''a, 10''b) des Führungsprofils (1, 1', 1'') eine Auflage (3) aus einem elastischen Material mit einem hohen Reibungskoeffizienten zur Fensterscheibe (7), vorzugsweise aus Gummi, aufweist, wobei seine Klemmfläche (31) über die Kontur der übrigen Bereiche des Führungsprofils(1, 1', 1'') hervortritt.

4. Vorrichtung nach wenigstens einem der voranstehenden Ansprüche, **dadurch gekennzeichnet**, daß die Spannmittel (15, 15') als Schrauben ausgebildet sind.

5. Vorrichtung nach wenigstens einem der voranstehenden Ansprüche, **dadurch gekennzeichnet**, daß die von den Stützstellen (10, 20) einerseits und den Stützstellen (21, 121) andererseits sowie dem dazwischen liegenden Angriffspunkt der Spannschraube (15) gebildete Klemmachse (Y) im wesentlichen vertikal ausgerichtet ist, wobei die Kontur der Fensterscheibe (7) im Klemmbereich im wesentlich horizontal verläuft.

6. Vorrichtung nach nach wenigstens einem der Ansprüche 1 bis 4, **dadurch gekennzeichnet**, daß die von den Stützstellen (10', 20') einerseits und den Stützstellen (21', 121') andererseits sowie dem dazwischen liegenden Angriffspunkt der Spannschraube )15') gebildete Klemmachse (X) im wesentlichen horizontal ausgerichtet ist, wobei die Kontur (71) der Fensterscheibe (7) im wesentlichen vertikal verläuft.

7. Vorrichtung nach wenigstens einem der voranstehenden Ansprüche, **dadurch gekennzeichnet**, daß bei Verwendung eines Kreuzarm-Fensterhebers einer der beiden Klemmbereiche (10b, 10'b, 10''b) zwischen dem Führungsbereich (11a, 11'a, 11''a) des zugeordneten Endes des einen Hebelarms (6a) und der Lagerbuchse (12, 12' ) bzw. dem Führungsbereich (11''b) des zugeordneten Endes des anderen Hebelarms (6b) liegt.

8. Vorrichtung nach wenigstens einem der voranstehenden Ansprüche, **dadurch gekennzeichnet**, daß das Führungsprofil (1,1',1'') ein Stanz-/Prägeteil, insbesondere aus Stahl ist.

9. Vorrichtung nach wenigstens einem der voranstehenden Ansprüche, **dadurch gekennzeichnet**, daß das Führungsprofil (1,1',1'',) ein Kunststoffteil ist, das zumindest in den Klemmbereichen (10) in Outsert-Technik ausgeführt ist, und daß bei Verwendung des Führungsprofils (1,1',1'') in Verbindung mit einem Kreuzarm-Fensterheber eine in vertikaler Richtung wirkende Feder (4) einstückig in das Führungsprofil (1,1',1'') integriert ist.

10. Vorrichtung nach Anspruch 1 und 8, **dadurch gekennzeich**net, daß die Anschläge (13, 14) von Materialausstellungen oder Prägungen des Führungsprofils (1,1',1'') gebildet sind.

11. Vorrichtung nach Anspruch 1, **dadurch gekennzeichnet**, daß das Führungsprofil (1,1',1'') ein Federelement (4) trägt, das in der Montageposition mit einer vertikal gerichteten Kraft auf die Scheibenunterkante einwirkt, und daß das Federelement(4) außerhalb des Schwerpunkts der Fensterscheibe (7) angeordnet ist.

12. Vorrichtung nach Anspruch 11, **dadurch gekennzeichnet**, daß das Federelement (4) eine Blattfeder ist.

## Claims

1. Device for connecting an arm window lifter to the displaceable window pane (7) of a motor vehicle, by using a guide profile (1, 1', 1'') fixed in the area of the edge (71) of the pane and in which the slider (110) of at least one lever arm (6a) which is able to swivel about an axis is mounted displaceable and on which at least two mutually spaced clamping areas (10a, 10b, 10'a, 10'b, 10''a, 10''b) which rest on one side of the window pane (7) are moulded in one piece,
**characterised in that**
a) at least two mutually spaced stops (13, 14) are moulded in one piece on the guide profile (1, 1', 1'') and during assembly enter into engagement with the lower edge of the window pane (7)
b) a separate clamping jaw (2, 2', 2'') which rests on the other side of the window pane (7) is associated with each clamping area (10a, 10b, 10'a, 10'b, 10''a, 10''b)
c) the clamping areas (10a, 10b, 10'a, 10'b,10''a, 10''b) and the clamping jaws (2, 2', 2'') are tensioned with the window pane (7) by tension means (15, 15', 215) and
d) the separate clamping jaws (2, 2', 2'') are supported on one side on the guide profile (1, 1', 1'') and on the other side on the window pane (7) wherein the tension means (15, 15') engage between the two support parts (20, 21 and 10, 121).

2. Device according to claim 1 **characterised in that** the clamping areas (10a, 10b) of the guide profile (1) protrude over the contour of the remaining areas of the guide profile (1) above the stops (13, 14) raised in the direction of the opposite clamping jaws 2.

3. Device according to claim 1 **characterised in that** each clamping area (10a, 10b, 10'a, 10'b, 10''a, 10''b) of the guide profile (1, 1', 1'') has a contact pad (3) of an elastic material with a high coefficient of friction relative to the window pane (7), and preferably of rubber, wherein its clamping face (31) protrudes over the contour of the remaining areas of the guide profile (1, 1', 1'').

4. Device according to at least one of the preceding claims **characterised in that** the tension means (15, 15') are formed as screws.

5. Device according to at least one of the preceding claims **characterised in that** the clamping axis (Y) formed by the support areas (10, 20) on one side and the support areas (21, 121) on the other as well as the engagement point of the tension screw (15) inbetween same is aligned substantially vertically whereby the contour of the window pane (7) runs in the clamping area substantially horizontally.

6. Device according to at least one of the claims 1 to 4 **characterised in that** the clamping axis (X) formed by the support areas (10', 20') on one side and the support areas (21', 121') on the other as well as the engagement point of the tension screw (15') inbetween same is aligned substantially horizontal whereby the contour (71) of the window pane (7) runs substantially vertically.

7. Device according to at least one of the preceding claims **characterised in that** when using a cross arm window lifter one of the two clamping areas (10b, 10'b, 10''b) lies between the guide area (11a, 11'a, 11''a) of the associated end of the one lever arm (6a) and the bearing bush (12, 12') or the guide area (11''b) of the associated end of the other lever arm (6b).

8. Device according to at least one of the preceding claims **characterised in that** the guide profile (1, 1', 1'') is a stamped/imprinted part, more particularly of steel.

9. Device according to at least one of the preceding claims **characterised in that** the guide profile (1, 1', 1'') is a plastics part which is designed at least in the clamping areas (10) by Outsert technology, and that when using the guide profile (1, 1', 1'') in conjunction with a cross arm window lifter a spring (4) acting in the vertical direction is integrated in one piece in the guide profile (1, 1', 1'').

10. Device according to claim 1 and 8 **characterised in that** the stops (13, 14) are formed by shaping out or imprinting the material in the guide profile (1, 1', 1'').

11. Device according to claim 1 **characterised in that** the guide profile (1, 1', 1'') supports a spring element (4) which acts in the assembly position with a vertically aligned force on the lower edge of the pane, and that the spring element (4) is mounted outside of the centre of gravity of the window pane (7).

12. Device according to claim 11 **characterised in that** the spring element (4) is a leaf spring.

## Revendications

1. Dispositif pour relier un bras lève-vitre à la vitre mobile (7) de la fenêtre d'un véhicule à moteur, en utilisant un profil de guidage (1, 1', 1'') qui est fixé dans la région du bord (71) de la vitre, dans lequel est monté, de façon mobile, le coulisseau (110) d'au moins un bras de levier (6a) pouvant pivoter autour d'un axe, et sur lequel sont moulées, d'une seule pièce, au moins deux zones de coincement (10a, 10b, 10'a, 10'b, 10''a, 10''b) distantes l'une de l'autre et portant contre l'un des côtés de la vitre (7),
caractérisé par le fait
a) qu'au moins deux butées (13, 14), distantes l'une de l'autre et moulées d'un seul tenant sur le profil de guidage (1, 1', 1''), viennent en prise avec le bord inférieur de la vitre (7) au cours du montage,
b) qu'une mâchoire de coincement (2, 2', 2'') distincte, affectée à chaque zone de coincement (10a, 10b, 10'a, 10'b, 10''a, 10''b), porte sur l'autre côté de la vitre (7),
c) que les zones de coincement (10a, 10b, 10'a, 10'b, 10''a, 10''b) et les mâchoires de coincement (2, 2', 2'') sont bloquées sur la vitre (7) par des moyens de serrage (15, 15', 215) et
d) que les mâchoires de coincement (2, 2', 2'') distinctes prennent appui d'une part contre le profil de guidage (1, 1', 1''), et d'autre part contre la vitre (7), le moyen de serrage (15, 15') venant en prise entre les deux zones d'appui (20, 21, respectivement 10, 121).

2. Dispositif selon la revendication 1, caractérisé par le fait que les zones de coincement (10a, 10b) du profil de guidage (1) font saillie au-delà du contour des autres zones dudit profil de guidage (1), au-dessus des butées (13, 14), en dépassant dans la direction des mâchoires de coincement (2) opposées.

3. Dispositif selon la revendication 1, caractérisé par le fait que chaque zone de coincement (10a, 10b, 10'a, 10'b, 10''a, 10''b) du profil de guidage (1, 1', 1'') comporte un appui (3) en un matériau élastique présentant un coefficient de frottement élevé par rapport à la vitre (7), de préférence en du caoutchouc, sa surface de coincement (31) faisant saillie au-delà du contour des autres zones du profil de guidage (1, 1', 1'').

4. Dispositif selon au moins l'une des revendications précédentes, caractérisé par le fait que les moyens de serrage (15, 15') sont réalisés sous la forme de vis.

5. Dispositif selon au moins l'une des revendications précédentes, caractérisé par le fait que l'axe de coincement (Y), formé d'une part par les zones d'appui (10, 20) et d'autre part par Tes zones d'appui (21, 121), ainsi que par le point d'attaque de la vis de serrage (15) situé en position intercalaire, est orienté pour l'essentiel verticalement, le contour de la vitre (7) s'étendant pour l'essentiel horizontalement dans la zone de coincement.

6. Dispositif selon au moins l'une des revendications 1 à 4, caractérisé par le fait que l'axe de coincement (X), formé d'une part par les zones d'appui (10', 20') et d'autre part par les zones d'appui (21', 121'), ainsi que par le point d'attaque de la vis de serrage (15') situé en position intercalaire, est orienté pour l'essentiel horizontalement, le contour (71) de la vitre (7) s'étendant pour l'essentiel verticalement.

7. Dispositif selon au moins T'une des revendications précédentes, caractérisé par le fait que, en cas d'utilisation d'un lève-vitre à croisillon, l'une (10b, 10'b, 10''b) des deux zones de coincement se trouve entre la zone de guidage (11a, 11'a, 11''a) de l'extrémité associée de l'un (6a) des bras de levier et, respectivement, la douille de portée (12, 12') ou la zone de guidage (11''b) de l'extrémité associée de l'autre bras de levier (6b).

8. Dispositif selon au moins l'une des revendications précédentes, caractérisé par Te fait que le profil de guidage (1, 1', 1'') est une pièce venue de poinçonnage/estampage, notamment en de l'acier.

9. Dispositif selon au moins l'une des revendications précédentes, caractérisé par le fait que le profil de guidage (1, 1', 1'') est une pièce en matière plastique réalisée, au moins dans les zones de coincement (10), par une technique de repoussage ; et par le fait que, lorsque le profil de guidage (1, 1', 1'') est utilisé en combinaison avec un lève-vitre à croisillon, un ressort (4) agissant dans la direction verticale est intégré d'un seul tenant dans ledit profil de guidage (1, 1', 1'').

10. Dispositif selon les revendications 1 et 8, caractérisé par le fait que les butées (13, 14) sont formées par des protubérances de matériau ou par des empreintes du profil de guidage (1, 1', 1'').

11. Dispositif selon la revendication 1, caractérisé par le fait que le profil de guidage (1, 1', 1'') porte un élément élastique (4) agissant sur le bord inférieur de la vitre, dans la position de montage, par une force dirigée verticalement ; et par le fait que l'élément élastique (4) est disposé à l'extérieur du centre de gravité de la vitre (7).

12. Dispositif selon la revendication 11, caractérisé par le fait que l'élément élastique (4) est une lame de ressort.
